# EUROPÄISCHE PATENTSCHRIFT

(11) **EP 1 991 725 B1**
(45) Veröffentlichungstag und Bekanntmachung des Hinweises auf die Patenterteilung: **20.01.2016**
(21) Anmeldenummer: 07704107.7
(22) Anmeldetag: 24.01.2007
(51) Int. Cl.: D01H 5/80, D01H 5/86

(54) **VERSCHLEISSSCHICHT FÜR AUSGANGSWALZEN EINER WALZENSTRECKVORRICHTUNG**
WEARING COATING FOR DELIVERY ROLLERS OF A DRAWING ROLLER FRAME
COUCHE D'USURE POUR CYLINDRES DE SORTIE D'UN BANC D'ÉTIRAGE À CYLINDRES

(30) Priorität: 08.03.2006 DE 102006011128
(43) Veröffentlichungstag der Anmeldung: 19.11.2008
(73) Patentinhaber: DITF Deutsche Institute für Textil- und Faserforschung, 73770 Denkendorf (DE)
(72) Erfinder: ARTZT, Peter, 72766 Reutlingen (DE); MÜLLER, Heinz, 72555 Metzingen-Neuhausen (DE)
(74) Vertreter: Bergmeier, Werner
(86) Internationale Anmeldenummer: PCT/EP2007/050675
(87) Internationale Veröffentlichungsnummer: WO 2007/101742

(56) Entgegenhaltungen:
- EP-A- 1 548 162
- WO-A-2005/038104
- DE-A1- 10 260 025
- DE-C- 816 069
- FR-A- 2 445 400
- GB-A- 1 115 179

## Beschreibung

Die Erfindung betrifft eine Walzenstreckvorrichtung für Spinnereimaschinen, bei welcher der Belag für den Druckroller am Ausgang eines Verzugsfeldes aus einer äußeren und einer auf dem Druckrollerkern befestigten inneren Schicht besteht und die Außenschicht dünnwandiger und härter als die Innenschicht ist, wobei die Außenschicht die Innenschicht lose umgibt, so dass sich die Außenschicht relativ zur Innenschicht bewegen kann.

Eine derartige Vorrichtung ist in der DE 102 60 025.2 beschrieben. Da der Riemchenbelag am Ausgangszylinder eine etwa 40 mal höhere Laufgeschwindigkeit aufweist, als dies bei üblichen Verzugsriemchen der Fall ist, kommt es sehr darauf an, dass der Riemchenbelag gut geführt ist und möglichst wenig Reibung an der Umlenkschiene verursacht. Die für die Führung des Riemchenbelages erforderliche Spannkraft ist deshalb sehr gering und zweckmäßig nur dadurch erzeugt, dass der Riemchenbelag in unbelastetem Zustand in Umfangsrichtung annähernd Kreisform annehmen will (DE 103 48 452 A1). Bedingt durch diese geringe Spannung, mit der der Riemchenbelag über die Umlenkschiene gleitet, sammeln sich bei längerem Betrieb dieser Vorrichtung Fasern an der Umlenkschiene an. Als Folge bilden sich Wickel um die Umlenkschiene, die das leichte Gleiten über die Umlenkschiene hindern und eine immer höhere Spannung erzeugen, die schließlich zum Bruch der Umlenkschiene führt.

Des Weiteren werden die Laufeigenschaften des Riemchenbelages über die Umlenkschiene dadurch beeinträchtigt, dass die zur Verhinderung von Längsdehnung aufgebrachte Fadeneinlage üblicherweise durch Aufspulen eines Fadens auf die erste innere Schicht erzeugt wird, die dann mit einer weiteren Schicht überdeckt wird. Dadurch kommt es immer wieder vor, dass bei der hohen Laufgeschwindigkeit der Riemchenbelag sich entsprechend der Windung asymmetrisch verhält und die Neigung hat, nach einer Seite abzulaufen. Durch Anbringung von Borden an der Umlenkschiene kann diesem entgegengewirkt werden. Allerdings werden durch das Anlaufen gegen den Bord die Kanten des Riemchenbelages strapaziert und abgenutzt.

Aufgabe der Erfindung ist es, die geschilderten Nachteile zu vermeiden und Beeinträchtigungen beim Gleiten des sehr schnell laufenden Riemchenbelages über die Umlenkschiene zu vermeiden.

Diese Aufgabe wird durch die Merkmale von Anspruch 1 sowie die Merkmale der Unteransprüche gelöst. Es hat sich überraschenderweise gezeigt, dass bei genügend großer Bemessung des Umfanges des Querschnitts der Umlenkschiene diese Wickelstörungen vermieden werden können. Vorzugsweise ist der Umfang des Querschnittes der Umlenkschiene größer als die Länge der längsten Faser des auf der Streckvorrichtung verarbeiteten Fasermaterials. Durch die Wölbung der Riemchengleitfläche der Umlenkschiene quer zur Riemchenlaufrichtung wird ein Anlaufen des schnell laufenden Riemchenbelages an Begrenzungsborde vermieden. Die Begrenzung durch Borde kann sogar ganz entfallen, insbesondere dann, wenn der als Endlosriemchen ausgebildete Belag mit einer doppelten Fadeneinlage ausgestattet ist, wobei die Fadeneinlagen gegenläufig gewickelt sind. Die gegenläufige Wicklung der Fadeneinlage beseitigt bei hohen Laufgeschwindigkeiten das asymmetrische Verhalten des Riemchenbelages. Es ergibt sich außerdem der Vorteil, dass bei Verwendung eines starren Halters der Riemchenbelag sich dennoch leicht wechseln lässt. Der starre Halter für den Riemchenbelag ist vorzugsweise frei drehbar auf der Druckrollerachse gelagert und stütz sich über Anschläge am Oberwalzentragarm der Streckvorrichtung ab. Auf diese Weise wird eine besonders einfache und betriebssichere Führung des Riemchenbelages erreicht.

Weitere Einzelheiten der Erfindung werden anhand der Zeichnungen beschrieben. Es zeigen
- **Figur 1**: eine Querschnittsansicht der Streckvorrichtung
- **Figuren 2 bis 4**: verschiedene Querschnittsprofile der Umlenkschiene
- **Figur 5**: eine einstückige Ausführung der Umlenkschiene mit dem Halter
- **Figur 6**: eine auswechselbare Umlenkschiene mit Halter
- **Figur 7**: den nicht beanspruchten Riemchenbelag mit gegenläufig gewundenen Fadeneinlagen
- **Figur 8**: eine weitere Ausführung des Riemchenbelaghalters in der Draufsicht
- **Figur 9**: den Riemchenbelaghalter aus Figur 8 im Einbauzustand und im Schnitt.

Die Streckvorrichtung in Figur 1 zeigt den üblichen Aufbau eines Doppelriemchenstreckwerkes mit den Unterzylindern 31, 61 und 71, mittels welcher der Faserverband F zu einem Faden F' verzogen wird. Der mittlere Druckroller 6 wird von einem Verzugsriemchen 60 umschlungen, das durch den Riemchenkäfig 63 geführt und gespannt wird. Der Unterzylinder 61 wird durch ein Verzugsriemchen 62 umschlungen, das über die Umlenkschiene 64 läuft und gegen das das Oberriemchen 60 gedrückt wird. Für die Zusammenfassung des Faserverbandes vor und im Streckfeld sind Verdichter 8 und 9 vorgesehen.

Das Lieferzylinderpaar besteht aus dem Unterzylinder 31 und dem Druckroller 3, der von einem Riemchenbelag 1 umschlungen wird, welcher über die Umlenkschiene 2 läuft. Da der Druckroller 3 etwa die 40bzw. 60-fache Geschwindigkeit der Druckroller 6 bzw. 7 aufweist, muss das Belagriemchen 1 sehr schnell laufen. Die Umlenkschiene 2 ist deshalb mit einer glatten, reibungsarmen Riemchengleitfläche 27 versehen, und der als Riemchen ausgebildete Belag 1 des Druckrollers 3 ist nur geringfügig gespannt. Es genügt hierfür die Eigenspannung des Riemchenbelages 1, der im freien ungespannten Zustand Kreisform annehmen würde. Durch die Anordnung der Umlenkschiene 2 wird der Riemchenbelag 1 gestreckt. Die dadurch entstehende Spannung genügt bereits für den einwandfreien Lauf des Riemchenbelages 1.

Oberhalb des Druckrollers 3 und des Riemchenbelages 1 ist eine Putzwalze 5 in üblicher Weise angeordnet, um den Riemchenbelag 1 von Fasern frei zu halten. Bei längeren Laufzeiten der Streckvorrichtung sammeln sich jedoch auf der Innenseite des Riemchenbelages 1 zwischen dem Riemchenbelag 1 und der Riemchengleitfläche 27 der Umlenkschiene 2 Fasern an, die von der Putzwalze nicht beseitigt oder verhindert werden können. Diese Fasern setzen sich fest, so dass es zu einer immer größeren Ansammlung von Fasern auf der Gleitfläche 27 der Umlenkschiene 2 kommt und sich die Spannung des Riemchenbelages 1 unzulässig erhöht. Die Spannung kann sogar so groß werden, dass nicht nur der Riemchenbelag 1 erheblich gebremst und damit der Lauf beeinträchtigt wird, sondern dass die Umlenkschiene 2 bricht. Durch die Gestaltung der Umlenkschiene 2, insbesondere des Querschnittsumfanges U wird der Ansammlung von Fasern zwischen Riemchenbelag 1 und Riemchengleitfläche 27 der Umlenkschiene 2 entgegengewirkt. Es hat sich hierbei gezeigt, dass es auf die Größe des Umfanges U ankommt, der auf jeden Fall größer als die mittlere Stapellänge des auf der Streckvorrichtung verzogenen Fasermaterials sein soll. Gute Erfolge wurden beispielsweise mit einem Querschnittsumfang U der Umlenkschiene 2 von mindestens dem 1,5-fachen der mittleren Faserlänge erzielt. Da es offensichtlich darauf ankommt, dass Anfang und Ende einer Faser sich nicht um den Umfang U der Umlenkschiene 2 zu einem Ring schließen können, sollte vorzugsweise der Querschnittsumfang U der Umlenkschiene 2 geringfügig länger als die längste Faser des auf der Walzenstreckvorrichtung verzogenen Fasermaterials sein.

Auch die Querschnittsform spielt hierbei eine gewisse Rolle. Sie kann kreisförmig sein gemäß Figur 2. Es hat sich aber gezeigt, dass Querschnittsformen, wie in Figur 1 gezeigt oder in den Figuren 3 und 4 das Ansammeln von Fasern unter dem Riemchenbelag 1 am besten vermeiden. Wichtig ist aber dennoch, dass der Querschnittsumfang U genügend groß ist, damit die Fasern keinen Ring um die Umlenkschiene 2 bilden können. Figur 3 zeigt beispielsweise einen Querschnitt, bei dem die Riemchengleitfläche 27 kreisbogenförmig ist, während die Flanken abgeflacht sind. Bei der Umlenkschiene 2 gemäß Figur 1 ist der Querschnitt der Umlenkschiene 2 rechteckig, jedoch sind die kleinen Seiten bogenförmig abgerundet, so dass die Riemchengleitfläche 27 abgerundet ist. Bei der Ausführung gemäß Figur 4 ist die Riemchengleitfläche 27 der Umlenkschiene 22 ebenfalls abgerundet, jedoch die Seiten gerade gehalten. Diese Querschnittsform ist besonders widerstandsfähig gegen Druckbelastungen und bietet eine kleinere Riemchengleitfläche 27, so dass wenig Reibung auf den Riemchenbelag 1 ausgeübt wird. Wie der Figur 1 zu entnehmen ist, ist eine Putzwalze 5 zweckmäßig oberhalb des Druckzylinders 3 angeordnet, um den Riemchenbelag 1 auf seiner Außenseite von Fasern frei zu halten.

Figur 5 zeigt den Halter 4 mit zwei paarweise angeordneten Umlenkschienen 23. Der Halter 4 weist Wangen 41 auf, mit denen er auf der Achse 65 des Druckrollers 3 aufsitzt. Die Wangen 41 sind mit den beiden Umlenkschienen 23 einstückig ausgeführt. Die Umlenkschienen 23 weisen zylindrische Riemchengleitflächen 27 auf mit Seitenborden 24, die ein Ablaufen des Riemchenbelages 1 verhindern. Durch die einstückige Ausführung des Halters 4 mit den Umlenkschienen 23 ist dieses Teil besonders günstig herzustellen und als nur ein Teil zu montieren.

Figur 6 zeigt eine ähnliche Ausführung wie in Figur 5, jedoch sind hier die Umlenkschienen 200 in die Wangen 41 des Halters 4 mittels eines Gewindes 201 eingeschraubt und können ohne Auswechseln des Halters 4 ausgetauscht werden. Damit ist auf einfache Weise eine Anpassung an verschiedene Spindelteilungen möglich. Ferner sind die Umlenkschienen 200 mit einer leicht gewölbten Riemchengleitfläche 203 ausgestattet. Durch diese Wölbung quer zur Riemchenlaufrichtung wird der Riemchenbelag 1 mittig auf der Gleitfläche 203 gehalten und ein Anlaufen an die Manschette 204 vermieden. Auf der freien Seite der Umlenkschiene 200 kann ein Bord entfallen, was das Abnehmen des Riemchenbelages 1 erleichtert.

In Figur 8 ist eine weitere Ausführung eines Halters 40 für den Riemchenbelag 1 dargestellt. Entsprechend der üblichen Ausführung des Druckrollers 3 sind Umlenkschienen 25 paarweise an den Wangen 42 des Halters 40 angeformt, so dass sie ein Teil mit dem Halter 40 bilden. Die Wangen 42 weisen Ausnehmungen 44 auf, mit denen der Halter 40 auf der Achse 65 des Druckrollers 3 aufsitzt und sich abstützt. Am freien Ende der Umlenkschienen 25 ist jeweils ein Seitenbord 26 angeformt, der nur die Riemchengleitfläche 203 der Umlenkschiene 25 überragt.

In Figur 9 ist der Halter 40 in Einbaustellung gezeigt, wobei die Sicht auf den Halter 40 dem Schnitt AA der Figur 8 entspricht. Die Achse 65 des Druckrollers 3 ist in üblicher Weise in einer nicht näher dargestellten Federklemmung im Oberwalzentragarm 51 gehalten. Mit den Wangen 42 greift der Halter 40 mittels der Ausnehmungen 44 über die Druckrollerachse 65, um die er frei schwenkbar ist. Entsprechend dem über den Druckroller 3 und Riemchenbelag 1 ausgeübten Drehmoment wird der Halter 40 im Betrieb gegen den Uhrzeigersinn geschwenkt, so dass er über die Anschläge 43 sich am Oberwalzentragarm 51 abstützt und in dieser Lage fixiert ist. Zweckmäßig soll dies in einem Winkel Ö von etwa 30° erfolgen. Diese Befestigung ist äußerst einfach und gewährleistet ohne besondere Befestigungsmittel eine Montage und Demontage des gesamten Halters 40 zusammen mit den Belagriemchen 1. Die Belagriemchen 1 lassen sich leicht von dem Druckroller 3 seitlich über den Bord 26 von der Umlenkschiene 25 abstreifen. Dennoch ist eine zuverlässige Halterung und Führung des Riemchenbelages 1 auch bei hohen Drehgeschwindigkeiten des Druckrollers 3 gewährleistet.

Wie in der DE 102 60 025.2 beschrieben, ist der Riemchenbelag 1 durch eine Fadeneinlage in Laufrichtung des Riemchenbelages 1 versteift und damit in dieser Richtung weitgehend unelastisch. Die Fadeneinlage wird bei der Herstellung des Riemchenbelages 1 in einer Spirale auf die Laufschicht des Riemchenbelages 1 aufgewunden. Beim Schneiden des Riemchenbelages 1 entstehen durch die Fadeneinlage an den Kanten hervorstehende Fransen. Dies wirkt sich nachteilig aus, weil diese Fransen zu Faseransammlungen führen. Die Riemchenkanten 13 sollen vollkommen glatt sein, so dass keine Fasern sich daran verfangen und mitgenommen werden können. Ein solches fransenfreies Schneiden wird durch das Schneiden mit Laser erreicht.

Durch die in Spiralform aufgebrachte Fadeneinlage zeigt der Riemchenbelag 1 ein asymmetrisches Verhalten und läuft einseitig an dem Bord 24 an. Dadurch werden die an sich glatt geschnittenen Kanten 13 aufgeraut und es kommt wiederum zu Fransenbildung und die oben geschilderten negativen Auswirkungen. Durch das Aufbringen einer Fadeneinlage 11 in Z-Form und einer Fadeneinlage 12 in S-Form erfolgt eine Kreuzung der Fäden bei der Spiralwindung. Außerdem wird damit dem asymmetrischen Verhalten entgegengewirkt. Der Riemchenbelag 10 läuft gleichmäßig, so dass es zu keiner Beschädigung durch Anlaufen an die Kanten 13 kommt. Die Borde 24 können sogar weggelassen werden, wenn die Riemchengleitfläche 203 der Umlenkschiene 200 eine leichte Wölbung quer zur Riemchenlaufrichtung aufweist. Der Riemchenbelag 10 wird dadurch stets in der Mitte der Gleitfläche 203 gehalten und geführt. Das Weglassen der Außenborde 24 bringt zudem den Vorteil, dass sich der Riemchenbelag 10 leichter auswechseln lässt, auch wenn die Umlenkschiene 200 starr angeordnet ist. Bei der Ausführung gemäß Figur 6 lässt sich der Riemchenbelag 10 einfach zur Seite von der Umlenkschiene 200 herunterschieben. Ein Anheben über einen Bord ist nicht erforderlich.

Alle diese geschilderten Maßnahmen bewirken einen leichten und störungsfreien Lauf des Riemchenbelages 1 bzw. 10. Da dieser Riemchenbelag 1 bzw. 10 mit sehr großer Geschwindigkeit läuft, wirken sich geringfügige Störungen bereits erheblich aus. Durch die beschriebenen Maßnahmen können Störungen auf einfache Weise vermieden und ein einwandfreier Lauf des Belages 1 auch bei hohen Drehgeschwindigkeiten des Druckrollers 3 erreicht werden.

## Patentansprüche

1. Walzenstreckvorrichtung für Spinnereimaschinen bei welcher der Belag für den Druckroller am Ausgang eines Verzugsfeldes aus einer äußeren und einer auf dem Druckrollerkern befestigten inneren Schicht besteht und die Außenschicht dünnwandiger und härter als die Innenschicht ist und als endloses Riemchen ausgebildet ist, das die Innenschicht lose umgibt, so dass sich das Riemchen relativ zur Innen schicht bewegen kann und über eine Umlenkschiene (2, 20, 21, 22, 25, 200) gleitet, **dadurch gekennzeichnet, dass** die Umlenkschiene (2, 20, 21, 22, 25, 200) einen Querschnittsumfang (U) aufweist, der größer als die mittlere Stapellänge des auf der Walzenstreckvorrichtung zu verziehenden Fasermaterials ist.

2. Vorrichtung nach Anspruch 1, **dadurch gekennzeichnet, dass** der Querschnittsumfang (U) der Umlenkschiene (2, 20, 21, 22, 25, 200) mindestens das 1,5-fache der mittleren Faserlänge beträgt.

3. Vorrichtung nach einem oder mehreren der Ansprüche 1 oder 2, **dadurch gekennzeichnet, dass** der Querschnittsumfang (U) der Umlenkschiene (2, 20, 21, 22, 25, 200) vorzugsweise geringfügig länger als die längste Faser des auf der Walzenstreckvorrichtung verzogenen Fasermaterials ist.

4. Vorrichtung nach einem oder mehreren der Ansprüche 1 bis 3, **dadurch gekennzeichnet, dass** die Umlenkschiene (2, 20, 21, 22, 25, 200) eine Riemchengleitfläche (27, 203) mit einem kreisbogenförmigen Querschnitt aufweist.

5. Vorrichtung nach einem oder mehreren der Ansprüche 1 bis 4, **dadurch gekennzeichnet, dass** der Querschnitt der Umlenkschiene (2, 21, 22, 25) teils kreisförmig, teils abgeflacht ist.

6. Vorrichtung nach einem oder mehreren der Ansprüche 1 bis 5, **dadurch gekennzeichnet, dass** der Querschnitt der Umlenkschiene (2) ein Rechteck aufweist, dessen kleine Seiten bogenförmig abgerundet sind.

7. Vorrichtung nach einem oder mehreren der Ansprüche 1 bis 6, **dadurch gekennzeichnet, dass** die Riemchengleitfläche (203) der Umlenkschiene (200) eine Wölbung quer zur Riemchenlaufrichtung aufweist.

8. Vorrichtung nach Anspruch 7, **dadurch gekennzeichnet, dass** die Riemchengleitfläche (203) der Umlenkschiene (200) an ihrem freien Ende keine Begrenzung durch Borde aufweist.

9. Vorrichtung nach einem oder mehreren der Ansprüche 1 bis 8, **dadurch gekennzeichnet, dass** die Umlenkschiene (2, 20, 21, 22, 25, 200) starr gegenüber dem vom Riemchenbelag (1) umschlungenen Druckroller (3) gelagert ist.

10. Vorrichtung nach Anspruch 9, **dadurch gekennzeichnet, dass** die Umlenkschiene (2, 20, 21, 22, 25, 200) an einem Halter (4, 40) befestigt ist, der sich gegen die Achse (65) des Druckrollers (3) abstützt.

11. Vorrichtung nach einem der Ansprüche 9 oder 10, **dadurch gekennzeichnet, dass** der Halter (4, 40) frei drehbar auf der Druckrollerachse (65) gelagert ist.

12. Vorrichtung nach einem oder mehreren der Ansprüche 9 bis 11, **dadurch gekennzeichnet, dass** der Halter (4, 40) Wangen (41; 42) aufweist, die mit Ausnehmungen (44) die Druckrollerachse (65) übergreifen.

13. Vorrichtung nach einem oder mehreren der Ansprüche 9 bis 12, **dadurch gekennzeichnet, dass** der Halter (40) Anschläge (43) aufweist, die den Halter (40) in der gewünschten Betriebsposition halten.

14. Vorrichtung nach einem oder mehreren der Ansprüche 9 bis 13, **dadurch gekennzeichnet, dass** der Riemchenbelag (1, 10) beim Lauf über die Umlenkschiene (2, 20, 21, 22, 25, 200) durch seine Biegesteifigkeit gespannt wird.

15. Vorrichtung nach einem oder mehreren der Ansprüche 1 bis 14, **dadurch gekennzeichnet, dass** die mit dem Riemchenbelag (1) in Berührung kommende Oberfläche (27, 203) der Umlenkschiene (2, 20, 21, 22, 25, 200) eine reibungsarme, das Gleiten begünstigende Oberfläche aufweist.

## Claims

1. A roller drafting device for spinnery machines, the coating for the pressure roller at the discharge of a drafting zone consisting of an outer layer and an inner layer that is attached to the pressure roller core, the outer layer being thinner and harder than the inner layer and implemented as an endless apron loosely enclosing the inner layer so that the apron can be displaced relative to the inner layer and slides over a deflecting rail (2, 20, 21, 22, 25, 200), **characterized in that** the deflecting rail (2, 20, 21, 22, 25, 200) comprises a cross-sectional circumference (U) that is greater than the average staple length of the fiber material to be drafted on the roller drafting device.

2. The device according to Claim 1, **characterized in that** the cross-sectional circumference (U) of the deflecting rail (2, 20, 21, 22, 25, 200) is at least 1.5 times the average fiber length.

3. The device according to any one or more of the claims 1 or 2, **characterized in that** the cross-sectional circumference (U) of the deflecting rail (2, 20, 21, 22, 25, 200) is preferably slightly longer than the longest fiber of the fiber material drafted on the roller drafting device.

4. The device according to any one or more of the claims 1 through 3, **characterized in that** the deflecting rail (2, 20, 21, 22, 25, 200) comprises an apron sliding surface (27, 203) having a circular arc cross section.

5. The device according to any one or more of the claims 1 through 4, **characterized in that** the cross section of the deflecting rail (2, 21, 22, 25) is partially circular, partially flattened.

6. The device according to any one or more of the claims 1 through 5, **characterized in that** the cross section of the deflecting rail (2) comprises a rectangle, the small sides thereof being rounded off as arcs.

7. The device according to any one or more of the claims 1 through 6, **characterized in that** the apron sliding surface (203) of the deflecting rail (200) comprises a bulge transverse to the apron running direction.

8. The device according to Claim 7, **characterized in that** the apron sliding surface (203) of the deflecting rail (200) is not bounded by a rim at the free end thereof.

9. The device according to any one or more of the claims 1 through 8, **characterized in that** the deflecting rail (2, 20, 21, 22, 25, 200) is supported rigidly relative to the pressure roller (3) about which the apron covering (1) is looped.

10. The device according to Claim 9, **characterized in that** the deflecting rail (2, 20, 21, 22, 25, 200) is attached to a mounting element (4, 40) supported against the axle (65) of the pressure roller (3).

11. The device according to any one of the claims 9 or 10, **characterized in that** the mounting element (4, 40) is supported freely rotatably on the axle of the pressure roller (65).

12. The device according to any one or more of the claims 9 through 11, **characterized in that** the mounting element (4, 40) comprises flanges (41; 42) overlapping the pressure roller axis (65) by means of recesses (44).

13. The device according to any one or more of the claims 9 through 12, **characterized in that** the mounting element (40) comprises stops (43) holding the mounting element (40) in the desired operating position.

14. The device according to any one or more of the claims 9 through 13, **characterized in that** the apron covering (1, 10) is under tension from the flexural rigidity thereof when running across the deflecting rail (2, 20, 21, 22, 25, 200).

15. The device according to any one or more of the claims 1 through 14, **characterized in that** the surface (27, 203) of the deflecting rail (2, 20, 21, 22, 25, 200) making contact with the apron covering (1) comprises a low-friction surface enhancing sliding.

## Revendications

1. Dispositif d'étirage à cylindres pour machines de filature, dans lequel le revêtement pour le cylindre presseur à la sortie d'une zone d'étirage se compose d'une couche extérieure et d'une couche intérieure fixée sur le noyau du cylindre presseur et la couche extérieure est plus dure et à paroi plus mince que la couche intérieure et se présente sous la forme d'une lanière sans fin, qui enveloppe lâchement la couche intérieure de sorte que la lanière puisse bouger par rapport à la couche intérieure et glisse sur une barre de renvoi (2, 20, 21, 22, 25, 200), **caractérisé en ce que** la barre de renvoi (2, 20, 21, 22, 25, 200) présente une circonférence de section (U) qui est supérieure à la longueur de fibres discontinues moyenne de la matière fibreuse à étirer sur le dispositif d'étirage à cylindres.

2. Dispositif selon la revendication 1, **caractérisé en ce que** la circonférence de section (U) de la barre de renvoi (2, 20, 21, 22, 25, 200) représente au moins 1,5 fois la longueur de fibre moyenne.

3. Dispositif selon l'une ou plusieurs des revendications 1 ou 2, **caractérisé en ce que** la circonférence de section (U) de la barre de renvoi (2, 20, 21, 22, 25, 200) est de préférence légèrement plus longue que la plus longue fibre de la matière fibreuse étirée sur le dispositif d'étirage à cylindres.

4. Dispositif selon l'une ou plusieurs des revendications 1 à 3, **caractérisé en ce que** la barre de renvoi (2, 20, 21, 22, 25, 200) présente une surface (27, 203) de glissement de lanière avec une section transversale en arc de cercle.

5. Dispositif selon l'une ou plusieurs des revendications 1 à 4, **caractérisé en ce que** la section transversale de la barre de renvoi (2, 21, 22, 25) est, en partie, circulaire et, en partie, aplatie.

6. Dispositif selon l'une ou plusieurs des revendications 1 à 5, **caractérisé en ce que** la section transversale de la barre de renvoi (2) présente un rectangle dont les petits côtés sont arrondis en forme d'arc.

7. Dispositif selon l'une ou plusieurs des revendications 1 à 6, **caractérisé en ce que** la surface (203) de glissement de lanière de la barre de renvoi (200) présente un bombage perpendiculaire au sens de coulissement de la lanière.

8. Dispositif selon la revendication 7, **caractérisé en ce que** la surface (203) de glissement de lanière de la barre de renvoi (200) ne présente à son extrémité libre aucune limitation par des bordures.

9. Dispositif selon l'une ou plusieurs des revendications 1 à 8, **caractérisé en ce que** la barre de renvoi (2, 20, 21, 22, 25, 200) est logée sur palier rigide par rapport au cylindre presseur (3) enlacé par le revêtement (1) de la lanière.

10. Dispositif selon la revendication 9, **caractérisé en ce que** la barre de renvoi (2, 20, 21, 22, 25, 200) est fixée sur un support (4, 40), qui s'appuie contre l'axe (65) du cylindre presseur (3).

11. Dispositif selon l'une des revendications 9 ou 10, **caractérisé en ce que** le support (4, 40) est monté de manière librement rotative sur l'axe (65) du cylindre presseur.

12. Dispositif selon l'une ou plusieurs des revendications 9 à 11, **caractérisé en ce que** le support (4, 40) présente des flasques (41 ; 42), qui par des entailles (44) empiètent sur l'axe (65) du cylindre presseur.

13. Dispositif selon l'une ou plusieurs des revendications 9 à 12, **caractérisée en ce que** le support (40) présente des butées (43), qui tiennent le support (40) dans la position de fonctionnement souhaitée.

14. Dispositif selon l'une ou plusieurs des revendications 9 à 13, **caractérisé en ce que** le revêtement (1, 10) de la lanière est tendu par sa rigidité en flexion lors du coulissement sur la barre de renvoi (2, 20, 21, 22, 25, 200).

15. Dispositif selon l'une ou plusieurs des revendications 1 à 14, **caractérisé en ce que** la surface (27, 203) de la barre de renvoi (2, 20, 21, 22, 25, 200) entrant en contact avec le revêtement (1) de la lanière présente une surface à faible frottement favorisant le glissement.
